# FASCICULE DE BREVET EUROPEEN

(11) **EP 2 317 013 B1**
(45) Date de publication et mention de la délivrance du brevet: **05.12.2012**
(21) Numéro de dépôt: 10189187.7
(22) Date de dépôt: 28.10.2010
(51) Int. Cl.: E02D 29/02

(54) **Gabion et ensemble d'au moins deux gabions**
Drahtschotterkasten und Anordnung, die aus mindestens zwei Drahtschotterkästen besteht
Gabion and assembly of at least two gabions

(30) Priorité: 28.10.2009 FR 0957561
(43) Date de publication de la demande: 04.05.2011
(73) Titulaire: Rapid'Gabions, 26270 Cliousclat (FR)
(72) Inventeur: Couret, Stéphane, 26270 CLIOUSCLAT (FR)
(74) Mandataire: Colombo, Michel

(56) Documents cités:
- EP-A2- 1 881 114
- FR-A1- 2 903 712
- GB-A- 2 438 204

## Description

L'invention concerne un gabion et un ensemble d'au moins deux gabions.

De plus en plus de techniques de construction dans le domaine du génie civil et des travaux publics font utilisation d'unités ou d'éléments individuels de construction. Ces éléments individuels sont utilisés pour former des parois de soutènement, des murs antibruit, des culées et piles de pont, des merlons de protection contre des chutes de pierres, éboulements et glissements de terrain, des aménagements paysagers, des ouvrages de protection dans le domaine militaire ou des ouvrages de renforcement de voie de circulation, berges de canaux, rivières, fleuves et bords de mer et d'autres encore. Ils sont aussi utilisés pour des ouvrages provisoires.

D'une manière générale, ces éléments individuels sont réalisés à partir de structure de cage renfermant un matériau de remplissage et connu sous l'appellation générale de gabion. Les dimensions de ces gabions peuvent être très variables en fonction de la taille de l'ouvrage et de l'application. Ces gabions sont remplis avec des matériaux, tels que des pierres, des cailloux concassés, des galets, du sable, de la terre, du bois, des matériaux à propriétés élastoplastiques telles que des pneus ou d'autres encore.

Les gabions peuvent être pré-remplis. Dans ce cas, il n'est pas nécessaire de procéder au remplissage des gabions sur l'emplacement du chantier.

Ces gabions pré-remplis comportent alors une sangle de levage pour la réalisation des différentes opérations de manutention qu'implique le transport de ces gabions pré-remplis du lieu de remplissage jusqu'au chantier puis leur positionnement dans l'ouvrage à réaliser. Par « sangle » on désigne ici tout moyen permettant le transport par suspension du gabion. Par exemple, il peut s'agir d'une élingue ou d'un câble.

Des gabions connus, formant un contenant pour le matériau de remplissage, comportent :
- un fond et au moins une face latérale délimitant le contenant, et
- au moins une sangle de levage accrochée au fond et permettant de soulever le gabion rempli par le matériau de remplissage.

La sangle dépasse sous le fond du gabion. Par exemple, comme décrit dans la demande de brevet EP1 881 114, la sangle est une élingue dont l'extrémité se termine par une boucle dans laquelle est logée une barre de répartition qui s'étend sous le fond.

Dès lors, à chaque fois que le gabion est soulevé ou déposé sur le sol ou sur un autre gabion, cette extrémité de la sangle frotte sur le sol ou sur l'autre gabion. Ces frottements altèrent l'extrémité de la sangle qui risque alors de se rompre entraînant la chute accidentelle du gabion. Une telle chute accidentelle est très dangereuse pour les ouvriers qui travaillent à proximité car un gabion pèse généralement plusieurs milliers de kilos. Cette altération de l'extrémité de la sangle constitue donc un risque important pour la sécurité des ouvriers qui manipulent des gabions.

De plus, l'extrémité de la sangle, à plus forte raison si elle est protégée, forme une saillie au-delà du fond du gabion qui entraîne des difficultés lors du positionnement des gabions les uns sur les autres.

De l'état de la technique est également connu de GB 2 438 204 A.

L'invention vise à remédier à au moins l'un de ces inconvénients. Elle a donc pour objet un gabion conforme à la revendication 1.

Grâce au renfoncement, la sangle de levage ne risque pas d'être altérée lors des déplacements du gabion. Ainsi, l'usure, les blessures ou les coupures de cette sangle de levage sont évitées ce qui limite les risques de ruptures accidentelles de cette sangle. On accroît donc la sécurité lors de la manutention des gabions.

Ce renfoncement facilite également l'empilement des gabions les uns sur les autres car la sangle de levage ne crée plus une surépaisseur qui fait saillie au-delà du fond du gabion. On peut donc obtenir plus facilement un empilement de gabions dans lequel l'espace entre les gabions superposés est sensiblement constant. Par exemple, ceci accroît l'esthétisme et la stabilité d'un tel empilement de gabions. Cette pose bord contre bords permet la ligature ou l'agrafage des gabions les uns aux autres et donc le monolithisme de l'ouvrage.

Les modes de réalisation de ce gabion peuvent comporter une ou plusieurs des caractéristiques des caractéristiques dépendantes.

Ces modes de réalisation du gabion présentent en outre les avantages suivants :
- le pli longitudinal ou transversal du fond permet un positionnement précis de la barre de répartition et empêche que cette barre puisse glisser lors de la manutention du gabion,
- l'utilisation d'un maillage plus fin à proximité du bord supérieur des faces latérales permet de déposer des cailloux de plus petite taille au sommet du gabion pour obtenir un remplissage plus complet et donc éviter le tassement des parois du gabion sous le poids d'un autre gabion posé au-dessus,
- l'utilisation d'un tirant ayant une bouche plus étroite que la boucle permet à ce tirant de rester plus facilement en place lors du remplissage, même quand le gabion pré-rempli est vibro-compacté pour tasser le matériau de remplissage,
- la présence d'une saillie sur une face supérieure facilite l'alignement des gabions les uns sur les autres.

L'invention a également pour objet un ensemble conforme à la revendication 8.

Le renfoncement dans la face supérieure maintient en place la clavette de guidage ce qui facilite l'alignement des gabions les uns par rapport aux autres.

L'invention a également pour objet un ensemble d'au moins deux des gabions ci-dessus de hauteur différente choisis dans un groupe comprenant des gabions de 50 cm, 70 cm, 100 cm, 120 cm et 150 cm de hauteur, dans lequel les mailles du grillage des faces latérales de ces deux gabions sont des multiples de 50 mm ou 100 mm.

Le choix de la taille des mailles pour ces gabions permet d'aligner les mailles entre des gabions de hauteur différente et facilite également la découpe des faces latérales de ces gabions.

L'invention sera mieux comprise à la lecture de la description qui va suivre, donnée uniquement à titre d'exemple non limitatif et faite en se référant aux dessins sur lesquels :
- la figure 1 est une illustration schématique et en perspective d'un gabion,
- la figure 2 est une illustration schématique en vue de côté du gabion de la figure 1,
- la figure 3 est une illustration schématique en vue de face d'un renfoncement du gabion de la figure 1,
- la figure 4 est une illustration schématique en vue de dessus du gabion de la figure 1,
- la figure 5 est une illustration schématique d'un tirant utilisé dans le gabion des figures 1 et 4,
- la figure 6 est une illustration schématique en vue de côté du gabion de la figure 1 pré-rempli avec un remplissage supérieur avec de plus petits matériaux,
- les figures 7 et 8 sont des illustrations schématiques en vue partielle et de face d'autres modes de réalisation du gabion de la figure 1,
- la figure 9 est une illustration en perspective d'un autre mode de réalisation d'un gabion,
- les figures 10, 12, 14 et 15 sont des illustrations schématiques d'assemblage de gabions superposés, et
- les figures 11 et 13 sont des illustrations schématiques et en perspective de clavettes de guidage pour les assemblages des figures 10, 12 et 15.

Dans ces figures, les mêmes références sont utilisées pour désigner les mêmes éléments.

Dans la suite de cette description, les caractéristiques et fonctions bien connues de l'homme du métier ne sont pas décrites en détail.

La figure 1 représente un gabion 2. Ce gabion 2 est destiné à être rempli avec un matériau de remplissage tel que des cailloux concassés, pierres ou tous autres matériaux afin de former un élément individuel de construction.

Ici, le gabion 2 est décrit dans le cas particulier où celui-ci a la forme d'un parallélépipède dont les plus grandes faces sont disposées horizontalement. La plus grande face inférieure du gabion 2 forme un fond plat 4 du gabion. L'essentiel du poids du matériau de remplissage repose sur ce fond 4 lorsque le gabion 2 est rempli. Ce fond 4 est plat, c'est-à-dire qu'il s'étend essentiellement parallèlement à un plan. Ce plan, appelé ici « plan du fond » est confondu avec le plan du sol lorsque le gabion est déposé sur un sol plat et horizontal.

A partir du fond 4, quatre faces latérales 6 à 9 s'étendent verticalement.

Le gabion 2 comporte, de préférence, une face supérieure horizontale qui forme un couvercle pour refermer le gabion 2 après son remplissage. Cette face supérieure permet de retenir le matériau de remplissage à l'intérieur du contenant délimité par les faces 4, 6 à 9. Cette face supérieure ou couvercle n'a pas été représentée pour simplifier la figure 1.

La hauteur du gabion dans la direction verticale, notée Hg, est par exemple de 50 cm, 70 cm, 1 m, 1,2 m ou 1,5 m. La longueur horizontale du gabion, notée Lg, est par exemple supérieure à 50 cm et de préférence supérieure ou égale à 1 m. La largeur horizontale du gabion, notée l_{g}, est par exemple supérieure à 50 cm et couramment de 1 m.

Les faces du gabion 2 sont formées par du grillage. Les mailles de ce grillage sont choisies de manière à retenir le matériau de remplissage à l'intérieur du contenant. Ici, ce grillage est réalisé par des barreaux métalliques rigides horizontaux et verticaux soudés à angles droit les uns aux autres. Les mailles de ce grillage sont rectangulaires. Par exemple, les barreaux sont soudés à l'aide de moyen électrique (électrosoudure).

La taille des mailles du grillage est choisie de manière à ce que les différentes hauteurs Hg et les différentes longueurs Lg possibles soient obtenues à l'aide d'un multiple entier de mailles. Ceci facilite la découpe et la réalisation des faces des gabions de différentes dimensions.

Par exemple, les mailles du fond 4 font 10 cm x 5 cm.

Les mailles des faces latérales 6 à 9 sont identiques à celles du fond 4 à l'exception du fait que les mailles le long du bord supérieur de ces faces latérales sont plus petites. Par exemple, chaque face 6 à 9 comporte deux rangées 12, 14 de mailles de dimension 5 cm x 5 cm le long du bord supérieur.

Comme représenté sur la figure 6, ces deux rangées 12 et 14 permettent de compléter le remplissage du gabion 2 à l'aide d'un matériau de remplissage 16 de taille plus réduite que le matériau de remplissage 18 utilisé pour remplir la partie inférieure du gabion 2. Par exemple, les matériaux de remplissage 16 et 18 sont des pierres ou des cailloux concassés. Toutefois, les cailloux 16 sont de plus petite taille que les cailloux 18. Par taille des cailloux on désigne ici leur diamètre équivalent, c'est-à-dire le diamètre de la sphère qui se comporterait de manière identique lors de l'opération d'analyse granulométrique choisie. Par exemple, la taille des cailloux est mesurée à l'aide d'une opération de tamisage à sec.

Plus précisément, les cailloux 16 et 18 ont une taille suffisamment grande pour être retenus à l'intérieur du gabion 2 par les mailles, respectivement, de 5 cm x 5 cm et de 5 cm x 10 cm. De préférence, les cailloux 16 ont une taille suffisamment petite pour passer à travers les mailles de 5 cm x 10 cm.

Les rangées 12 et 14 permettent de remplir et de niveler la partie supérieure du gabion avec les cailloux 16. Ces cailloux 16 permettent de remplir le gabion plus près du bord supérieur sans dépasser la hauteur Hg avec des vides entre les cailloux plus petits que si les cailloux 18 étaient utilisés pour cela. Dès lors, cela permet de limiter l'écrasement des parois latérales du gabion 2 sous le poids d'un autre gabion déposé sur sa face supérieure. En effet, il est beaucoup plus facile de remplir le gabion 2 à ras bord avec les cailloux 16 qu'avec les cailloux 18. De plus, l'utilisation des cailloux 16 dans la partie supérieure du gabion 2 diminue la profondeur des irrégularités de la face supérieure ce qui augmente sa planéité et facilite l'empilement des gabions les uns sur les autres.

Le fond 4 du gabion comporte un renfoncement 22 destiné à recevoir une barre de répartition 24 (figure 2) ainsi que des extrémités inférieures 26 et 28 de sangles de levage 30 et 32 (voir figure 2). Dans ce mode de réalisation la barre 24 est amovible.

Ici, les sangles 30 et 32 sont des élingues formées chacune d'un câble souple, chaque câble étant lui-même constitué de torons formés d'une multitude de brins torsadés entre eux.

Comme représenté sur la figure 2, les sangles 30 et 32 comportent également, respectivement, des extrémités supérieures 34 et 36 destinées à être attachées à des moyens de levage du gabion 2. Ici, les extrémités 26, 28, 36 et 34 sont des boucles. La barre 24 traverse les boucles des extrémités 26 et 28. Ainsi, quand le gabion 2 est soulevé à l'aide des sangles 30 et 32, la barre 24 est tirée vers le haut ce qui l'enfonce dans le renfoncement 22. Les sangles 30 et 32 traversent également l'intérieur du gabion. Ainsi, lorsque celui-ci est rempli, le matériau contenu à l'intérieur du gabion immobilise les sangles. En particulier, cela empêche les sangles de glisser le long de la barre 24.

Ce renfoncement 22 est conçu pour que lorsque le gabion est transporté à l'aide des sangles 30 et 32, la barre 24 ainsi que les extrémités 26 et 28 soient entièrement reçues à l'intérieur du logement 22 de manière à ne pas faire saillie au-delà du plan du fond 4, c'est-à-dire au-delà des barreaux du fond 4 destinés à reposer sur le sol ou sur le couvercle d'un autre gabion. On empêche ainsi l'altération, l'endommagement ou le cisaillement des extrémités 26 et 28 sur le sol, lors du stockage, ou sur un autre gabion lors de son déplacement.

Le renfoncement 22 rigidifie également le fond 4.

Dans ce mode de réalisation, le renfoncement 22 est un pli qui s'étend parallèlement au plus grand côté du fond 4. Ici, le renfoncement s'étend d'un bord à l'autre du fond 4. II a donc la même longueur Lg que celle du fond 4. Le renfoncement 22 est symétrique par rapport à un plan vertical qui contient le centre de gravité du gabion 2. Ceci permet de maintenir le fond 4 sensiblement horizontal lorsque le gabion 2 est suspendu par les sangles 30, 32.

La barre 24 ne dépasse pas des faces verticales du gabion. A cet effet, sa longueur est inférieure ou strictement inférieure à la longueur Lg du renfoncement. Ainsi, le renfoncement n'est pas entièrement occupé par la barre 24. Les espaces laissés libres par la barre 24 sont ainsi utilisables pour recevoir d'autres objets comme la clavette décrite en référence à la figure 11 ou 13.

Un exemple possible de section transversale du renfoncement 22 est représenté sur la figure 3. Sur la figure 3, la section transversale du renfoncement 22 est triangulaire.

La figure 3 représente un barreau transversal 40 et des barreaux longitudinaux 42 à 44 du grillage formant le fond 4. Les barreaux longitudinaux s'étendent parallèlement au plus grand côté du fond 4. Sur la figure 3, seule la section transversale circulaire des barreaux 42 à 44 est visible. Les barreaux 42 et 44 s'étendent sur le plan du fond 4, c'est-à-dire sur le même plan que les autres barreaux destinés à reposer directement sur le sol ou sur un autre gabion. Les barreaux 42 et 44 sont donc situés sous les barreaux transversaux du fond 4. Sur la figure 3, seul le barreau transversal 40 est représenté. Ici, les barreaux 42 et 44 sont espacés l'un de l'autre par une distance M, par exemple, égale à 10 cm.

Le barreau 40 ainsi que tous les barreaux du fond 4 qui lui sont parallèle s'étendent essentiellement parallèlement au plus petit côté du fond 4. Ils sont pliés entre les barreaux 42 et 44 pour former le renfoncement 22. Le sommet du renfoncement est, par exemple, situé à mi-distance entre les barreaux 42 et 44. Ici, le barreau 43 est fixé au sommet de ce pli de section triangulaire. Le barreau 43 s'étend parallèlement aux barreaux 42 et 44. Par exemple, la largeur maximale L du renfoncement 22 est de 8 cm. La profondeur maximale P du renfoncement 22 est strictement supérieure au cumul du diamètre de la barre 24 avec le diamètre de la section transversale de l'extrémité 26. Ainsi, lorsque le gabion 2 est soulevé à l'aide de la sangle 30, l'extrémité 26 est entièrement située au-dessus du plan du fond 4. Par exemple, la profondeur P est supérieure ou égale à 20 mm et, de préférence, supérieure ou égale à 30 ou 40 mm.

La figure 4 montre que le gabion 2 peut également comprendre des tirants 50 à 53 pour rigidifier les faces latérales 6 à 9. Ces tirants sont également connus sous le terme de « distanceur ». Ici, ces tirants 50 à 53 sont disposés dans les angles du gabion 2 de manière à raccorder deux faces latérales contiguës. Plus précisément, pour augmenter leur efficacité et faciliter le remplissage, ces tirants 50 à 53 sont disposés à 45° par rapport aux faces latérales. Cette disposition des tirants 50 à 53 dans les angles du gabion 2 permet de limiter la déformation des faces latérales sous le poids du matériau de remplissage tout en entravant le moins possible le remplissage du gabion 2. Ici, les tirants empêchent les faces latérales de s'écarter l'une de l'autre sous le poids du matériau de remplissage. On peut aussi disposer des tirants 54 traversant le gabion, notamment perpendiculairement aux plus grandes faces.

Par exemple, les crochets des tirants 50 à 54 sont identiques les uns aux autres.

La figure 5 représente un exemple particulier de réalisation du tirant 50. Le tirant 50 est formé d'un corps rectiligne 56 équipé à chaque extrémité d'un crochet 58, 59 en prise avec un barreau correspondant du grillage des faces latérales. Par exemple, les crochets 58 et 59 sont identiques.

Le crochet 58 est formé d'une partie recourbée 60 formant une boucle apte à recevoir le barreau du grillage. Cette boucle présente une bouche d'introduction du barreau à l'intérieur de la boucle. Cette bouche est plus étroite que le diamètre de la boucle de manière à retenir de façon efficace le barreau à l'intérieur de la boucle. Par exemple, l'épaisseur de la bouche est égale au diamètre du barreau à +/- 10% près.

La partie 60 se prolonge par une extrémité 62 qui s'éloigne du corps rectiligne 56 pour former, en combinaison avec le corps rectiligne, un cône de guidage du barreau vers la bouche de la boucle. Ce cône facilite l'introduction du barreau à l'intérieur du crochet 58.

Cette conformation du crochet 58 permet de retenir le barreau à l'intérieur de la boucle de façon efficace même quand des vibrations sont appliquées sur le gabion 2 pour tasser ou vibro-compacter le matériau de remplissage. En effet, le gabion 2 est par exemple rempli conformément au procédé décrit dans la demande de brevet EP 1 881 114. Grâce à la bouche étroite, le détachement accidentel du tirant 50 des faces latérales lors de l'application des vibrations est limité.

La figure 7 représente un mode de réalisation d'un gabion identique au gabion 2 sauf que le fond du gabion comporte plusieurs renfoncements de manière à recevoir plusieurs barres de traction. Sur la figure 7, le fond du gabion comporte deux renfoncements 70 et 72 qui s'étendent chacun parallèlement au plus grand côté du fond. Chacun de ces renfoncements reçoit une barre de répartition respective 74, 76 entourée par des boucles 78, 80 de sangles 82, 84. L'utilisation de plusieurs renfoncements s'avère notamment utile lorsque le poids du gabion pré-rempli devient très important c'est-à-dire supérieur à une tonne. Les renfoncements du fond sont disposés de façon symétrique par rapport à un plan vertical contenant le centre de gravité du gabion. Ici, ce plan vertical s'étend parallèlement au plus grand côté du fond. Cette disposition permet de s'assurer que le fond 4 reste sensiblement horizontal même lorsque celui-ci est suspendu par les sangles 78 et 80.

La figure 8 représente un mode de réalisation dans lequel le renfoncement n'est pas un pli aménagé dans le fond du gabion. Plus précisément, la figure 8 représente un renfoncement 90 aménagé sur le fond d'un gabion pour recevoir une sangle 92. Le renfoncement 90 est ici délimité :
- sur les côtés par deux barreaux 93 et 94 du fond qui s'étendent parallèlement l'un à l'autre dans le plan du fond du gabion, et
- sur le dessus par les barreaux du fond du gabion fixés au-dessus des barreaux 93 et 94.

Les barreaux 93 et 94 sont par exemple des barreaux longitudinaux. Sur la figure 8 seul un barreau transversal 96 est représenté. La hauteur de la section transversale des barreaux 93 et 94 définit la profondeur du renfoncement 90. Par exemple, les barreaux 93 et 94 ont un diamètre supérieur ou égal à 5 mm. Ces barreaux 93 et 94 sont identiques aux autres barreaux formant le grillage du fond.

La sangle 92 a une section transversale rectangulaire dont la hauteur est inférieure à la profondeur du renfoncement 90 de sorte que lorsque le gabion est soulevé à l'aide de la sangle 92, celle-ci ne fait pas saillie au-delà du plan du fond du gabion. La sangle 92 entoure un ou plusieurs barreaux transversaux.

Les figures 9 et 10 représentent un gabion 100 similaire au gabion 2 sauf qu'il présente :
- un fond 102 dans lequel sont ménagés deux renfoncements de guidage 104 et 106, et
- un couvercle 108 ou face supérieur également pourvu de deux renfoncements de guidage 110 et 112.

Les renfoncements 104 et 106 remplissent les mêmes fonctions que le renfoncement 22. Ils sont conçus pour recevoir une barre de répartition autour de laquelle est attachée une sangle de levage sans que la sangle de levage ne fasse saillie au-delà du plan du fond. Pour cela, les renfoncements 104 et 106 sont par exemple similaires à ceux décrits en regard de la figure 7.

Ici, les renfoncements 110 et 112 sont similaires aux renfoncements 104 et 106 à l'exception du fait qu'ils sont aménagés dans le couvercle 108 et non pas dans le fond 102. Les renfoncements 110 et 112 sont positionnés sur le couvercle de manière à ce que lorsqu'ils sont alignés avec les renfoncements 104 et 106 d'un gabion supérieur, les gabions inférieur et supérieur sont alignés l'un sur l'autre dans une position prédéterminée. Par exemple, la position prédéterminée est ici celle dans laquelle des faces latérales des gabions supérieur et inférieur sont coplanaires.

Les renfoncements 104 et 106 servent également de moyens d'alignement du gabion 100 sur des gabions inférieurs 118 et 120 (figure 10). Les gabions 118 et 120 sont par exemple identiques au gabion 100.

Plus précisément, dans ce mode de réalisation, les moyens d'alignement se composent :
- des renfoncements 104, 106 du gabion supérieur 100,
- des renfoncements 110 et 112 des gabions inférieurs 118 et 120, et
- d'une ou plusieurs clavettes amovibles de guidage.

Pour simplifier l'illustration, seules deux clavettes de guidage 122 et 124 identiques sont représentées sur la figure 10.

La clavette 122 est représentée plus en détail sur la figure 11. Elle est conformée pour présenter, d'un côté, une forme complémentaire du renfoncement 112 et, du côté opposé, une forme complémentaire du renfoncement 106. A cet effet, elle présente au moins deux sommets opposés. De préférence, ces sommets sont pointus et la clavette n'est pas un barreau de section transversale circulaire. Ici ces sommets sont des arêtes opposées 130 et 132 qui s'étendent sur toute la longueur de la clavette. Par exemple, pour cela la section transversale de la clavette 122 est un quadrilatère. Ici, la section transversale est un losange.

Les arêtes 130 et 132 se trouvent chacune à l'intersection de deux flancs respectifs. Seul des flancs 134 et 136 sont visibles sur la figure 11. L'arête 130 et les flancs de part et d'autre de cet arrête sont conformés pour être reçus dans le renfoncement 106. De façon similaire, l'arête 132 et les flancs de part et d'autre de cette arête sont conformés pour être reçus dans le renfoncement 112. Les dimensions de la clavette 122 sont suffisamment grandes pour que lorsque l'arête 132 est reçue dans le renfoncement 112, alors l'arête 130 est en saillie au-dessus du couvercle de manière à pouvoir guider le gabion supérieur lors de sa descente vers le gabion inférieur. Typiquement, l'arête 130 dépasse d'au moins 20 mm et, de préférence, d'au moins 40 mm au-dessus du plan de la face supérieure lorsque l'arête 132 est reçue dans le renfoncement 112.

Dans ce mode de réalisation, le plan de contact horizontal entre les gabions inférieur et supérieur constitue un plan de symétrie d'un de ces gabions par rapport à l'autre. De façon similaire, le plan de contact vertical entre deux gabions contigus dans une direction horizontale constitue également un plan de symétrie d'un de ces gabions par rapport à l'autre.

Plus précisément, le guidage du gabion supérieur s'effectue ici par coopération de forme entre les flancs situés de part et d'autre de l'arête 130 et les parois inclinées du renfoncement 104 ou 106. La clavette augmente également les frottements entre les faces des gabions ce qui facilite leur maintien en place.

Par exemple, la clavette 122 est réalisée par l'assemblage de deux cornières 138 et 140. Par exemple, ces cornières sont en métal. Dans le mode de réalisation des figures 10 et 11, les cornières 138 et 140 sont assemblées de manière à ce que les arêtes 130 et 132 s'étendent parallèlement l'une à l'autre. Ainsi, les clavettes de centrage 122, 124 permettent d'aligner les renfoncements 104 et 106 du gabion supérieur parallèlement aux renfoncements 110 et 112 du ou des gabions inférieurs.

La coopération des clavettes 122, 124 et des renfoncements 104, 106, 110 et 112 permet également d'améliorer la résistance au glissement des gabions les uns par rapport aux autres.

Les figures 12 et 13 représentent un autre mode de réalisation dans lequel les clavettes permettent de disposer les renfoncements 104 et 106 perpendiculairement aux renfoncements 110 et 112 des gabions inférieurs 118 et 120. Pour cela, la clavette 122 est remplacée par une clavette 150. Par exemple, la clavette 150 est identique à la clavette 122 sauf que les cornières 138 et 140 sont assemblées à angle droit. Ainsi, l'arête 130 s'étend perpendiculairement à l'arête 132.

Enfin, la figure 14 représente des gabions 160 et 162 identiques au gabion 100 sauf que les renfoncements 110 et 112 sont remplacés, respectivement, par des saillies 164 et 166 remplissant la même fonction que la clavette 122. Toutefois, contrairement aux clavettes de centrage, les saillies 164 et 166 sont fixées sans aucun degré de liberté au couvercle du gabion. Par exemple, les saillies 164 et 166 sont des plis, tournés vers l'extérieur, du grillage formant la face supérieure du gabion. Ici, ces plis s'étendent parallèlement au plus grand côté de la face supérieure et sur toute la longueur de cette face supérieure. La section transversale de ces plis est par exemple identique à celle de la cornière 138. Ces plis sont par exemple réalisés de façon similaire à ce qui a été décrit en regard de la figure 3.

Lors de l'assemblage du gabion inférieur 162 avec le gabion supérieur 160, les saillies 164 et 166 du gabion 162 guident le gabion 160 pour aligner les renfoncements 104 et 106 du gabion supérieur sur les saillies. A cet effet, les saillies 164 et 166 dépassent au-dessus du plan du couvercle des gabions 160 et 162. Le plan du couvercle est confondu avec le plan du fond du gabion supérieur lorsque ce gabion supérieur est assemblé sur le couvercle du gabion inférieur.

Des renfoncements ou des saillies formant des moyens de guidage d'un gabion par rapport à un autre gabion peuvent également être prévus sur les faces latérales des gabions. Un exemple d'un tel mode de réalisation est illustré sur la figure 15. Plus précisément, la figure 15 représente un assemblage de quatre gabions 170 à 173. Chaque gabion comprend au moins deux renfoncements 176 et 178 qui s'étendent horizontalement sur deux faces latérales opposées. Des clavettes 180 sont reçues d'un côté dans le renfoncement 176 et de l'autre côté dans le renfoncement 178 de deux gabions contigus. Par exemple, les clavettes 180 sont identiques à la clavette 122.

De nombreux autres modes de réalisation sont possibles. Par exemple, les renfoncements ou les saillies peuvent s'étendre parallèlement au plus grand ou, de préférence, au plus petit côté du fond ou du couvercle. Le renfoncement ou la saillie ne s'étend pas non plus nécessairement sur toute la longueur ou largeur du fond ou du couvercle.

Les barreaux transversaux peuvent être situés sous les barreaux longitudinaux du fond du gabion ou vice versa.

Lorsque la longueur Lg du gabion est supérieure ou égale à 2 m, une cloison centrale située à mi-longueur peut être prévue.

Les tirants peuvent être disposés autrement qu'à 45° dans les angles du gabion. Par exemple, les tirants peuvent être disposés entre les cloisons intermédiaires et le plus grand coté ou entre deux parois latérales parallèles du gabion.

En variante, les tirants sont omis. Les crochets à chaque extrémité d'un tirant ne sont pas non plus nécessairement identiques.

Le gabion peut avoir d'autres formes qu'un parallélépipède. Par exemple, le gabion peut avoir plus de quatre côtés verticaux. Cela peut être le cas lorsque celui-ci a la forme d'un polyèdre à plus de six faces. Par exemple, il peut s'agir d'un octaèdre dont le fond est un pentagone de préférence régulier. Le gabion peut aussi avoir la forme d'une colonne dont la section horizontale est circulaire. Le gabion peut être évidé pour réaliser une jardinière ou du mobilier urbain.

Le couvercle du gabion peut être omis.

La section transversale de la sangle peut être rectangulaire, circulaire ou de tout autre forme appropriée.

La sangle n'est pas nécessairement souple, c'est-à-dire capable de se déformer sous sont propre poids. Elle peut aussi être réalisée à l'aide d'une barre ou d'un tube rigide présentant un crochet ou une anse à l'une de ses extrémités.

Le matériau utilisé pour réaliser la sangle n'est pas nécessairement un métal mais peut aussi être un matériau synthétique ou autres (Kevlar, ... etc.) présentant une résistance mécanique appropriée pour permettre de soulever le poids du gabion 2.

Ici, la barre 24 a été décrite dans le cas particulier où il s'agit d'une barre amovible qui est uniquement rendue solidaire du fond 4 par la force de traction exercée sur les sangles. En variante, cette barre est rendue solidaire du fond 4 par d'autres moyens. Par exemple, la barre 24 est soudée à l'intérieur ou au-dessus du renfoncement 22.

La barre 24 peut être constituée de plusieurs tronçons alignés. Par exemple, la barre est tronçonnée en segments de seulement 20 cm. La barre peut également être omise. Dans ce cas, l'extrémité de la sangle est directement attachée à un barreau du grillage formant le fond. Par exemple, l'extrémité de la sangle est attachée autour du barreau 43. Cela peut nécessiter de renforcer un ou plusieurs des barreaux du fond.

Le matériau de remplissage utilisé pour remplir le gabion 2 peut également être des galets ou toute autre matière permettant l'usage du gabion pour la réalisation d'ouvrages de génie civil, de génie militaire ou d' aménagements paysagers et hydrauliques.

Le nombre de renfoncements ou de saillies de guidage sur une même face peut varier de un seul à plusieurs. Lorsqu'un seul renfoncement est prévu dans le fond du gabion, celui-ci est disposé de manière à maintenir le fond sensiblement horizontal lorsque le gabion est soulevé par l'intermédiaire d'une ou plusieurs sangles de levage accrochées, directement ou par l'intermédiaire d'une barre de répartition, dans ce renfoncement. A cet effet, par exemple, le renfoncement passe par la projection, dans une direction parallèle à la force de gravité, du centre de gravité du gabion sur le fond.

La saillie solidaire du gabion peut être réalisée de nombreuses façons différentes. Par exemple, la saillie solidaire du gabion est réalisée en fixant, par soudure ou autre, sans aucun degré de liberté la clavette de guidage sur une face de ce gabion.

L'usage de renfoncements ou de saillies pour guider un gabion par rapport à un autre lors de leur assemblage peut être mis en oeuvre indépendamment de l'utilisation d'un renfoncement pour recevoir la sangle de levage. Par exemple, en variante, le fond du gabion comporte un ou plusieurs renfoncements pour recevoir la ou les sangles de levage et un ou plusieurs renfoncements distincts pour guider le gabion lors de son assemblage sur un gabion inférieur. Dans une autre variante, le fond du gabion présente uniquement un ou plusieurs renfoncements de guidage et aucun renfoncement pour recevoir la sangle de levage.

L'usage de mailles plus petites dans la partie supérieure des faces latérales du gabion peut être mis en oeuvre indépendamment de la présence d'un renfoncement dans le fond du gabion.

De même, des tirants équipés de crochets tels que ceux décrits ici peuvent être mis en oeuvre indépendamment de la présence d'un renfoncement dans le fond du gabion.

## Revendications

1. Gabion pour la réalisation d'ouvrages, formant un contenant pour un matériau de remplissage, ce gabion comportant :
- un fond (4) et au moins une face latérale (6-9) délimitant le contenant, et
- au moins une sangle de levage (30, 32 ; 82, 84) accrochée au fond et permettant de soulever le gabion rempli par le matériau de remplissage,
- le fond (4) comporte au moins un renfoncement (22 ; 70, 72; 90; 104, 106) recevant la sangle de levage (30, 32; 82, 84), ce renfoncement étant suffisamment profond pour que la sangle de levage ne fasse pas saillie au-delà du fond du gabion lorsque celui-ci est soulevé à l'aide de cette sangle,
**caractérisé en ce que** la sangle de levage (30, 32 ; 82, 84) traverse le contenant formé par le gabion.

2. Gabion selon la revendication 1, dans lequel le renfoncement (22; 70, 72; 104, 106) est un pli dans le fond.

3. Gabion selon la revendication 2, dans lequel le gabion comprend au moins une barre (24) de répartition logée dans le pli (22; 70, 72; 104, 106) et autour de laquelle la sangle est attachée de manière à permettre le soulèvement du gabion, la longueur de la barre (24) de répartition étant inférieure à la longueur du pli (22; 70, 72; 104, 106) dans lequel celle-ci est logée.

4. Gabion selon l'une quelconque des revendications précédentes, dans lequel les faces du gabion sont des grillages et la taille des mailles du grillage formant la face latérale (6-9) est plus petite le long d'un bord supérieur que le long d'un bord inférieur en contact avec le fond, le bord supérieur étant à l'opposé du bord inférieur.

5. Gabion selon l'une quelconque des revendications précédentes, dans lequel les faces du gabion sont des grillages et le gabion comporte au moins un tirant (50-53) présentant un corps rectiligne (56) se prolongeant par une partie recourbée (60) sur elle-même pour former une boucle apte à recevoir un barreau du grillage formant les faces du gabion, cette boucle présentant une bouche, plus étroite que la boucle, d'introduction du barreau à l'intérieur de la boucle et une partie qui, en combinaison avec le corps rectiligne, forme un cône de guidage du barreau vers la bouche de la boucle.

6. Gabion selon l'une quelconque des revendications précédentes, dans lequel le fond (4) est un grillage formé de barreaux (40, 42-44) entrecroisés et le renfoncement (22) présente une profondeur supérieure à l'épaisseur de ces barreaux.

7. Gabion selon l'une quelconque des revendications précédentes, dans lequel au moins une saillie (164, 166) est aménagée dans une face supérieure du gabion opposée au fond, cette saillie étant conformée pour guider un gabion supérieur par coopération de forme avec un renfoncement du fond de ce gabion supérieur identique au renfoncement du gabion présentant la saillie.

8. Ensemble, **caractérisé en ce que** cet ensemble comporte :
- un gabion supérieur (100) conforme à l'une quelconque des revendications précédentes,
- un gabion inférieur (118, 120) présentant une face supérieure dans laquelle est aménagé au moins un renfoncement (110, 112), et
- une clavette (122; 150) de guidage amovible dont un côté est conformé pour être reçu dans le renfoncement du gabion inférieur et dont l'autre côté est conformé pour guider le gabion supérieur par coopération de forme avec le renfoncement (104, 106) du fond de ce gabion supérieur.

9. Ensemble selon la revendication 8, dans lequel :
- le gabion supérieur (100) est conforme à l'une quelconque des revendications 3 à 7, et
- la clavette (122 ; 150) est logée, au moins en partie, dans le même pli que la barre de répartition.

## Claims

1. Gabion for carrying out construction works, forming a container for a filler material, this gabion comprising:
- a bottom (4) and at least one side face (6-9) delimiting the container, and
- at least one lifting sling (30, 32; 82, 84) coupled to the bottom and making it possible to lift the gabion filled with the filler material,
- the bottom (4) comprises at least one indentation (22; 7Θ, 72; 90; 1Θ4, 106) receiving the lifting sling (3Θ, 32; 82, 84), this indentation being sufficiently deep for the lifting sling not to protrude beyond the bottom of the gabion when the latter is lifted with the aid of this sling,
**characterized in that** the lifting sling (30, 32; 82, 84) travels across the container formed by the gabion.

2. Gabion according to Claim 1, in which the indentation (22; 7Θ, 72; 1Θ4, 106) is a fold in the bottom.

3. Gabion according to Claim 2, in which the gabion comprises at least one spreader bar (24) housed in the fold (22; 7Θ, 72; 1Θ4, 1Θ6) and around which the sling is attached so as to allow the gabion to be lifted, the length of the spreader bar (24) being less than the length of the fold (22; 70, 72; 104, 106) in which the latter is housed.

4. Gabion according to any one of the preceding claims, in which the faces of the gabion are gratings and the size of the meshes of the grating forming the side face (6-9) is smaller along a top edge than along a bottom edge in contact with the bottom, the top edge being on the opposite side to the bottom edge.

5. Gabion according to any one of the preceding claims, in which the faces of the gabion are gratings and the gabion comprises at least one tie-rod (50-53) having a rectilinear body (56) being extended by a portion (60) that is curved about on itself in order to form a loop capable of receiving a rail of the grating forming the faces of the gabion, this loop having a mouth, narrower than the loop, for the insertion of the rail into the loop and a portion which, in combination with the rectilinear body, forms a cone for guiding the rail towards the mouth of the loop.

6. Gabion according to any one of the preceding claims, in which the bottom (4) is a grating formed of intertwined rails (40, 42-44) and the indentation (22) has a depth that is greater than the thickness of these rails.

7. Gabion according to any one of the preceding claims, in which at least one protrusion (164, 166) is arranged in a top face of the gabion opposite to the bottom, this protrusion being formed to guide an upper gabion by cooperation of shape with an indentation of the bottom of this upper gabion that is identical to the indentation of the gabion having the protrusion.

8. Assembly **characterized in that** this assembly comprises:
- an upper gabion (100) according to any one of the preceding claims,
- a lower gabion (118, 120) having a top face in which at least one indentation (110, 112) is arranged, and
- a removable guiding key (122; 150) of which one side is formed to be received in the indentation of the lower gabion and of which the other side is formed to guide the upper gabion by cooperation of shape with the indentation (104, 106) of the bottom of this upper gabion.

9. Assembly according to claim 8, in which:
- the upper gabion (100) is according to any one of Claims 3 to 7, and
- the key (122; 150) is housed, at least partly, in the same fold as the spreader bar.

## Patentansprüche

1. Gabione zur Herstellung von Bauwerken, die einen Behälter für ein Füllmaterial formt, wobei diese Gabione aufweist:
- einen Boden (4) und mindestens eine Seitenfläche (6-9), die den Behälter begrenzen, und
- mindestens einen Hebegurt (30, 32; 82, 84), der am Boden befestigt ist und es ermöglicht, die mit dem Füllmaterial gefüllte Gabione anzuheben,
wobei der Boden (4) mindestens einen Rücksprung (22; 70, 72; 90; 104, 106) aufweist, der den Hebegurt (30, 32; 82, 84) aufnimmt, wobei dieser Rücksprung tief genug ist, damit der Hebegurt nicht über den Boden der Gabione vorsteht, wenn diese mit Hilfe dieses Gurts angehoben wird,
**dadurch gekennzeichnet, dass** der Hebegurt (30, 32; 82, 84) den von der Gabione geformten Behälter durchquert.

2. Gabione nach Anspruch 1, bei der der Rücksprung (22; 70, 72; 104, 106) eine Falte im Boden ist.

3. Gabione nach Anspruch 2, bei der die Gabione mindestens eine Verteilerstange (24) enthält, die in der Falte (22; 70, 72; 104, 106) untergebracht ist, und um die der Gurt so befestigt ist, dass das Anheben der Gabione ermöglicht wird, wobei die Länge der Verteilerstange (24) geringer als die Länge der Falte (22; 70, 72; 104, 106) ist, in der diese untergebracht ist.

4. Gabione nach einem der vorhergehenden Ansprüche, bei der die Seiten der Gabione Gitter sind, und die Größe der Maschen des die Seitenfläche (6-9) formenden Gitters entlang eines oberen Rands kleiner als entlang eines unteren Rands in Kontakt mit dem Boden ist, wobei der obere Rand dem unteren Rand gegenüberliegt.

5. Gabione nach einem der vorhergehenden Ansprüche, bei der die Seiten der Gabione Gitter sind, und die Gabione mindestens eine Zugstange (50-53) aufweist, die einen geradlinigen Körper (56) hat, der sich durch einen auf sich selbst umgebogenen Teil (60) verlängert, um eine Schlaufe zu formen, die einen Stab des die Seiten der Gabione formenden Gitters aufnehmen kann, wobei diese Schlaufe eine Mündung, schmaler als die Schlaufe, zur Einführung des Stabs ins Innere der Schlaufe und einen Teil aufweist, der in Kombination mit dem geradlinigen Körper einen Führungskegel für die Stange zur Mündung der Schlaufe bildet.

6. Gabione nach einem der vorhergehenden Ansprüche, bei der der Boden (4) ein Gitter ist, das von gekreuzten Stäben (40, 42-44) geformt wird, und der Rücksprung (22) eine Tiefe aufweist, die größer ist als die Dicke dieser Stäbe.

7. Gabione nach einem der vorhergehenden Ansprüche, bei der mindestens ein Vorsprung (164, 166) in einer dem Boden gegenüberliegenden Oberseite der Gabione ausgebildet ist, wobei dieser Vorsprung gestaltet ist, um eine obere Gabione durch Formzusammenwirkung mit einem Rücksprung des Bodens dieser oberen Gabione zu führen, die gleich dem Rücksprung der den Vorsprung aufweisenden Gabione ist.

8. Einheit, **dadurch gekennzeichnet, dass** diese Einheit aufweist:
- eine obere Gabione (100) nach einem der vorhergehenden Ansprüche,
- eine untere Gabione (118, 120), die eine Oberseite aufweist, in der mindestens ein Rücksprung (110, 112) ausgebildet ist, und
- einen entfernbaren Führungskeil (122; 150), von dem eine Seite gestaltet ist, um in dem Rücksprung der unteren Gabione aufgenommen zu werden, und dessen andere Seite gestaltet ist, um die obere Gabione durch Formzusammenwirkung mit dem Rücksprung (104, 106) des Bodens dieser oberen Gabione zu führen.

9. Einheit nach Anspruch 8, bei der:
- die obere Gabione (100) nach einem der Ansprüche 3 bis 7 gestaltet ist, und
- der Keil (122; 150) zumindest teilweise in der gleichen Falte untergebracht ist wie die Verteilungsstange.
